# EUROPÄISCHE PATENTSCHRIFT

(11) **EP 2 947 396 B1**
(45) Veröffentlichungstag und Bekanntmachung des Hinweises auf die Patenterteilung: **17.10.2018**
(21) Anmeldenummer: 15168390.1
(22) Anmeldetag: 20.05.2015
(51) Int. Cl.: F24F 11/30, F24F 110/10, F24F 110/12, F24F 110/20, F24F 110/22

(54) **VERFAHREN ZUM BELÜFTEN EINES RAUMES SOWIE LÜFTUNGSANLAGE HIERFÜR**
METHOD FOR VENTILATING A ROOM AND VENTILATION SYSTEM FOR SAME
PROCÉDÉ D'AÉRATION D'UNE PIÈCE ET INSTALLATION D'AÉRATION ASSOCIÉE

(30) Priorität: 20.05.2014 DE 102014107119
(43) Veröffentlichungstag der Anmeldung: 25.11.2015
(73) Patentinhaber: Schwille-Elektronik Produktions- und Vertriebs GmbH, 85551 Kirchheim (DE)
(72) Erfinder: Schwille, Werner, 85464 Eicherloh (DE)
(74) Vertreter: Weickmann & Weickmann PartmbB

(56) Entgegenhaltungen:
- WO-A1-2007/139507
- DE-A1- 4 412 251
- DE-A1- 19 952 519
- DE-A1-102008 044 439
- DE-A1-102010 055 065
- DE-A1-102011 108 021

## Beschreibung

### I. Anwendungsgebiet

Die Erfindung betrifft die Belüftung von insbesondere kühlen Räumen wie Kellerräumen oder Garagen, in denen sich aufgrund einer zu hohen Luftfeuchtigkeit Kondenswasser an den Wänden niederschlägt.

Zu Beginn wird das Mauerwerk diese Feuchtigkeit aufnehmen, ab einer gewissen Sättigung des Mauerwerks mit aufgenommener Feuchtigkeit wird dies jedoch zu Schimmelbildung auf den Innenseiten der Wände des Raumes führen.

### II. Technischer Hintergrund

Dies hat man bisher bereits versucht durch konventionelles Lüften zu vermeiden, also entweder indem die Fenster dieses Raumes zu einem hohen Zeitanteil wenigstens geringfügig geöffnet waren oder durch regelmäßige Stoßlüftung, mit dem Ziel, die feuchte Luft aus dem Raum nach außen abströmen zu lassen und/oder trockene Luft von außen einströmen zu lassen.

Zu diesem Zweck hat man bei manueller Lüftung die Fenster nach Gefühl geöffnet, also wenn man das Gefühl hatte, dass die Luft außen trockener ist als innen, was subjektiv häufig nach der außen vorherrschenden Temperatur entschieden wurde:
Es wurde also in der Regel gelüftet, wenn die Temperatur außen höher lag als im Raum und im Winter meist gar nicht, um den Raum nicht weiter abzukühlen.

Der Nachteil dieser Methode ist zum einen, dass man aktiv manuell die Fenster öffnen musste, wenn man diesen Eindruck hatte, und dass auch dann allein aufgrund der geöffneten Fenster der Luftdurchsatz und Austausch von Innen nach Außen mangels aktiver Erzeugung eines Luftstromes relativ gering war und damit auch der eintretende Effekt.

Hinzu kommt, dass eine höhere Außentemperatur gegenüber der Innentemperatur nicht immer bedeutet, dass die Luft außen trockener ist als im Inneren des zu lüftenden Raumes.

Es wurden daher Methoden entwickelt, bei denen neben den Außen- und Innentemperaturen weitere Messwerte in Betracht gezogen werden, um einen geeigneten Lüftungszeitraum zu bestimmen.

Bei der in der DE 10 2008 044 439 A1 beschriebenen Regelvorrichtung sowie dem dazugehörigen Verfahren zur automatischen Belüftung von Kellerräumen werden die jeweiligen Temperaturen und relativen Luftfeuchten mittels eines Außentemperatursensors und eines Innentemperatursensors bestimmt und die gemessenen Werte an eine Regelvorrichtung via USB, RJ45, Ethernet, Bluetooth, NFC, WLAN und/oder GPRS/UMTS übertragen, so dass diese den Taupunkt berechnen kann und anhand des Vergleichs des berechneten Außentaupunkts mit der gemessenen Innentemperatur bzw. einer Änderung der relativen Innenluftfeuchtigkeit eine Lüftung einleitet oder beendet.

Die DE 10 2008 044 439 A1 offenbart damit ein Verfahren gemäß dem Oberbegriff der Ansprüche 1 und 2 sowie eine Belüftungsanlage gemäß dem Oberbegriff von Anspruch 8.

Eine hauptsächlich zur Anwendung in einem Dachstuhl vorgesehene Belüftung ist aus der WO 2007/139507 A1 bekannt. Die Belüftung erfolgt mittels eines Außenluft in den Innenraum befördernden Gebläses und einer Klappe, durch welche die Innenluft entweichen kann. Innerhalb und außerhalb des zu belüftenden Raumes werden mittels entsprechender Sensorik die relative Luftfeuchte, die Temperatur und ggf. der (partiale) Wasserdampfdruck erfasst, an eine Recheneinheit weitergegeben und von dieser dahingehend verarbeitet, dass entweder i) die Belüftung gestartet wird, wenn innerhalb des zu belüftenden Raumes der Wasserdampfdruck höher ist als außerhalb bzw. die Belüftung abgeschaltet wird, wenn innerhalb des zu belüftenden Raumes der Wasserdampfdruck niedriger ist als außerhalb oder ii) sich der Betriebszustand anhand eines mittels eines von der relativen Feuchte und der Temperatur abhängigen Algorithmus berechneten Wertes X ergibt.

Eine andere Möglichkeit, wie ein temperatur- und feuchtigkeitsabhängiges Belüftungsverfahren gesteuert werden kann, ist in der DE 199 52 519 A1 gezeigt. Überschreitet die relative Luftfeuchtigkeit innenhalb des zu belüftenden Raumes einen vordefinierten Wert, dann wird anhand der Partialdruckdifferenz innerhalb und außerhalb des zu belüftenden Raumes entschieden, ob der Lüfter ein- oder ausgeschaltet wird. Im umgekehrten Fall, also wenn der vordefinierte Wert nicht überschritten wird, wird der Lüfter angeschaltet, wenn die Taupunkttemperatur der Luft innenhalb des zu belüftenden Raumes größer ist als die Oberflächentemperatur an der Außenwandkante, gemessen innerhalb des Raumes, bzw. ausgeschalten, wenn dies nicht der Fall ist. Die dafür benötigten Messdaten werden von Temperatur- und Feuchtigkeitsfühlern ermittelt und einer Steuerung zugeführt, sodass mittels dieser die Partialdampf- und Sättigungsdrücke sowie die Taupunkttemperatur berechnet werden kann.

Ein weiteres Verfahren sowie eine weitere Vorrichtung zum Entfeuchten von Gebäuden, indem die sich bildende Flüssigkeit direkt aus dem Kellergeschoss entfernt wird, ehe diese sich in andere Bereiche des Gebäudes ausbreitet, ist in der DE 44 12 251 A1 beschreiben. Das periodisch betriebene Gebläse zum Luftaustausch entzieht dem oder den Kellergeschossräumen Luft mit einer im Vergleich zur Außenluft höheren relativen Feuchte und höheren Temperatur, die dann durch Luft mit geringerer Feuchte und niedrigerer Temperatur, die durch Undichtigkeiten von außen eindringt, ersetzt wird. Bei Frostgefahr wird das Gebläse nicht eingeschaltet.

In der DE 10 2010 055 065 A1 ist gezeigt, wie einem Raum, ohne einen Durchbruch für ein Gebläse oder Lüfter vorzusehen, geregelt Außenluft zugeführt und im Raum vorhandene Luft abgeführt werden kann. Zu diesem Zwecke wird ein in den meisten Räumen ohnehin vorhandenes Fenster geregelt geöffnet und ggf. zusätzlich ein sich im Raum befindlicher Ventilator in Gang gesetzt. Abhängig von einer Wandfeuchte, einer Innenraumluftfeuchtigkeit und einer Außenluftfeuchtigkeit startet, vermindert, erhöht oder beendet eine Regelungseinheit die Belüftung des Kellerraums.

Zudem ist aus der DE 10 2011 108 021 A1 eine Steuerung eines Trockenraumlüfters bekannt, welche überwacht, dass es zu keinem Zeitpunkt zu einer Taupunktunterschreitung innerhalb des Trockenraumes kommen kann. Zu diesem Zweck wird der Lüfter abgeschaltet, wenn sich ein entsprechender Parameter, ausgewählt aus der Außen- und Innentemperatur, Luftfeuchte innen und außen sowie der inneren Wandtemperatur, der Taupunktunterschreitung an der Kellerwand nähert.

Die absolute Luftfeuchtigkeit, die also die in einem Volumenanteil Luft gelöste Menge an Wasser in Gramm ausdrückt, lässt sich nicht direkt messen, oder nur mit sehr hohem Aufwand messen.

Die vom Menschen subjektiv empfundene Feuchtigkeit der Luft ist die relative Luftfeuchtigkeit, die maximal **100** % betragen kann, was einer Sättigung der Luft mit Dampf entspricht. Eine maximale Sättigung der Luft mit Feuchtigkeit, also Wasserdampf, somit eine relative Luftfeuchtigkeit von **100** %, ist bei jeder Temperatur und bei einem zugehörigen Luftdruck - genauer: zugehörigem Partialdruck des Wassers - gegeben oder umgekehrt bei einem gegebenen Luftdruck - zugehörigem Partialdruck des Wassers - bei einer bestimmten Temperatur. In einem p-T-Diagramm lässt sich dies als sog. Taupunkt-Kurve gemäß Figur **2**a darstellen.

Vom aktuellen Zustand kennt man in der Regel die Luft-Temperatur T_{Li} innen und außen T_{La.}

Es lässt sich jedoch mit herkömmlichen Methoden nur die relative Luftfeuchtigkeit FLᵣₑₗ entweder direkt messen oder durch Messung von vorherrschendem Druck und vorherrschender Temperatur gemäß dem Diagramm in Fig. 2a bestimmen.

Für diesen aktuellen Zustand (x) lässt sich der Taupunkt, der auf dem gleichen Druckniveau liegt, auf der Taupunkt-Kurve ablesen, und ebenso die Taupunkt-Temperatur T_{T}.

### III. Darstellung der Erfindung

### a) Technische Aufgabe

Es ist daher die Aufgabe gemäß der Erfindung, ein Verfahren zur Durchlüftung eines Raumes mit zu feuchter Luft zum Zwecke der Reduzierung der Luftfeuchtigkeit in dem Raum zur Verfügung zu stellen, welches zuverlässig und mit wenig Aufwand durchführbar ist, sowie eine Lüftungsanlage hierfür zur Verfügung zu stellen.

### b) Lösung der Aufgabe

Diese Aufgabe wird durch ein Verfahren mit den Merkmalen von Anspruch oder 2 sowie mit einer Belüftungsanlage mit den Merkmalen des Anspruchs 8 gelöst. Vorteilhafte Ausführungsformen ergeben sich aus den Unteransprüchen.

Das Einbringen von Außenluft in den Raum, dessen Innenluft hinsichtlich der enthaltenen Feuchtigkeit reduziert werden soll, ist nur dann sinnvoll, wenn die absolute Luftfeuchtigkeit, also die in einem Kubikmeter Luft enthaltene Wassermenge, bei der Außenluft geringer ist als bei der Innenluft.

Nur dann wird beim Lüften der Feuchtigkeitsgehalt der Innenluft reduziert, was das primäre Ziel ist, nicht zuletzt um bereits im Mauerwerk gespeicherte Feuchtigkeit von der Mauer wieder an die Luft des Innenraumes abzugeben und dadurch langfristig auch das Mauerwerk wieder zu trocknen.

Um dies zu erreichen, kann das Verfahren angewandt werden, permanent oder in geringen Zeitabständen mittels entsprechender Sensoren die absolute Luftfeuchtigkeit im Raum als auch außerhalb des Raumes, also der Außenluft, zu bestimmen und von der Steuerung automatisch durch Aktivieren des wenigstens einen Lüfters Außenluft in den Raum nur dann zu transportieren, wenn die absolute Luftfeuchtigkeit der Außenluft geringer ist als die der Innenluft, vorzugsweise um eine vorgegebene absolute Luftfeuchtigkeits-Differenz. Denn wenn diese Differenz zu gering ist, ist der Effekt der Reduzierung der absoluten Luftfeuchtigkeit im Raum so gering, dass sich der hierfür für den Lüfter aufzubringende Energieaufwand nicht lohnt.

Da die Bestimmung der absoluten Luftfeuchtigkeit aus den in der Regel zur Verfügung stehenden Daten, nämlich Lufttemperatur und relative Luftfeuchtigkeit der Luft, sehr aufwändig bzw. ohne Kenntnis des Wasserdampf-Partialdruckes überhaupt nicht genau bestimmbar ist, wird erfindungsgemäß vorzugsweise für die Entscheidung, ob gelüftet werden soll oder nicht, statt der absoluten Luftfeuchtigkeit innerhalb und außerhalb des Raumes die Taupunkt-Temperatur innerhalb und außerhalb des Raumes herangezogen:
Die Zu- und Abführung von Außenluft, also die Belüftung, erfolgt nur dann, wenn die Taupunkt-Temperatur der Außenluft geringer ist als die Taupunkt-Temperatur der Innenluft.

Erfindungsgemäß ist vorgesehen, dass zwischen den beiden Taupunkt-Temperaturen ein gewisser Mindestabstand vorliegt, nämlich eine in Grenzen frei wählbare Taupunkt-Temperaturdifferenz, denn bei zu geringem Abstand der beiden Taupunkt-Temperaturen wäre der Effekt der Reduzierung der Feuchtigkeit der Innenluft so gering, dass sich hierfür der für die Lüfter aufzubringende Energieaufwand nicht lohnt.

Denn die Bestimmung der Taupunkt-Temperatur innerhalb und außerhalb des Raumes ist technisch sehr viel einfacher möglich als die Bestimmung der jeweiligen absoluten Luftfeuchtigkeiten, und in den meisten Fällen ist dann, wenn die absolute Luftfeuchtigkeit außen niedriger ist als innerhalb des Raumes, auch die entsprechende Taupunkt-Temperatur außen niedriger als innen.

In einigen wenigen Ausnahmesituationen, beispielsweise wenn außerhalb des Raumes eine sehr schwüle, feuchte Luft bei hoher Temperatur vorliegt, wie etwa unmittelbar vor einem Gewitter, ist diese Synchronität durchbrochen, und dann könnte eine Steuerung der Belüftung in Abhängigkeit von der Relation der Taupunkt-Temperaturen zu einer Fehlsteuerung führen.

Da diese Ausnahmefälle jedoch sehr selten sind, wird dadurch das Belüftungsergebnis insgesamt nur wenig reduziert, und kann in Kauf genommen werden wegen des Vorteils der sehr viel einfacheren Steuerung.

Will man dagegen auf alle Fälle verhindern, dass auch nur in Einzelfällen feuchtere Außenluft, also mit einer höheren absoluten Feuchtigkeit außerhalb des Raumes, in den Raum strömt, so muss stattdessen oder zusätzlich die absolute Luftfeuchtigkeit innerhalb und außerhalb des Raumes ermittelt und miteinander verglichen werden und nur bei außerhalb des Raumes niedrigerer absoluter Luftfeuchtigkeit als im Raum belüftet werden.

Normalerweise ist dafür außer der Temperatur und der relativen Luftfeuchtigkeit auch die Bestimmung des aktuellen Luftdrucks notwendig.

Da in dem in der Regel vorherrschenden Temperaturbereich von -**20**°C bis +**40**°C jedoch der tatsächliche Luftdruck am Ergebnis der absoluten Luftfeuchtigkeit nur eine untergeordnete Rolle spielt, wird der aktuelle Luftdruck durch den auf der jeweiligen Meereshöhe des Einsatzortes vorliegenden Durchschnitts-Luftdruck ersetzt und der Steuerung vorgegeben, vorzugsweise sogar unabhängig von der jeweiligen Meereshöhe hierfür der Norm-Luftdruck in der Steuerung hinterlegt.

Auch wenn nach diesem Parameter gesteuert wird, sollte zwischen der absoluten Luftfeuchtigkeit außen und der absoluten Luftfeuchtigkeit innen eine mindestens vorliegende absolute Feuchtigkeitsdifferenz vorliegen, um das Belüften effizient zu gestalten.

Bei laufender Belüftung wird diese beendet, wenn die Taupunkt-Temperaturdifferenz und/oder die absolute Feuchtigkeitsdifferenz die jeweils vorgegebene Mindestdifferenz unterschreitet.

Erfindungsgemäß ist dabei die Taupunkt-Temperaturdifferenz und/oder die absolute Feuchtigkeitsdifferenz wählbar und einstellbar.

Um eine Unterkühlung des Raumes unter eine vorgegebene Mindesttemperatur zu vermeiden, kann eine Belüftung auch nur dann vorgesehen werden, wenn die Lufttemperatur im Raum über dieser vorgesehenen Mindesttemperatur liegt, und die Belüftung beendet, wenn die Temperatur im Raum bis auf diese vorgegebene Mindesttemperatur abgesunken ist.

In gleicher Weise kann auch eine Höchsttemperatur als Lufttemperatur im Inneren des Raumes gewählt werden.

Die Belüftung kann vorzugsweise in Intervallen erfolgen, wobei vorzugsweise die Belüftungsintervalle nicht länger sind als die Pausenintervalle, vorzugsweise nur **1**/**5** so lang, besser nur **1**/**10** so lang, besser nur **1**/**20** so lang wie die Pausenintervalle.

Der Temperatursensor und/oder der Feuchtigkeitssensor sowohl auf der Außenseite als auch/oder auf der Innenseite wird für die Messung höchstens alle **1000** Millisekunden aktiviert. Dabei wird der Abstand zwischen den aktivierten Phasen, also den Messungen, und damit auch das Verhältnis der Dauern von Deaktivität zu Aktivität dieser Sensoren vergrößert, je niedriger die gemessene Temperatur ist.

Vorzugsweise wird die gemessene relative Luftfeuchtigkeit vor der Weiterverarbeitung, insbesondere zur Berechnung der absoluten Feuchtigkeit, linearisiert zu LF'ᵣₑₗ nach der Formel $LF {′}_{rel} = {C}_{1} + {C}_{2} \times {LF}_{rel} + {C}_{3} \times {LF}_{rel} {}^{2} \left(% {LF}_{rel}\right)$ wobei
- bei einem **12** Bit Prozessor:

| | | |
|---|---|---|
| C**1** =-**2.0468** | ; C**2** = **0,0367** | ; C**3** = -**1,5955** x e⁻⁶ |

- bei einem **8** Bit Prozessor:

| | | |
|---|---|---|
| C**1 = 2.0468** | ; C**2 =0.5872** | ; C**3 =.-4,0845** x e⁻⁴ |

Vorzugsweise wird dann die linearisierte relative Luftfeuchtigkeit bei Abweichung der Temperatur am Sensor von **25**°C in eine wahre relative Luftfeuchtigkeit LF"ᵣₑₗ umgerechnet nach der Formel $LF {"}_{rel} = \left({t}_{° C} - 25\right) \times \left(T 1 + T 2 \times {LF}_{rel}\right) + LF {′}_{rel} ,$ wobei T**1** und T**2**
- bei einem **12** Bit-Prozessor T**1** = **0,01** und T**2** = **0,00008** betragen und
- bei einem **8** Bit-Prozessor T**1** = **0,01** und T**2** = **0,00128** betragen.

Die absolute Luftfeuchtigkeit wird aus der relativen Luftfeuchtigkeit und der Temperatur ermittelt, insbesondere unter Zugrundelegung eines fix vorgegebenen, insbesondere durchschnittlichen, Luftdrucks nach der Formel $L {F}_{abs .} = 216 . 7 \times \frac{\frac{L {F}_{rel}}{100 %} \times α \times exp \left(\frac{β \times t \left(° C\right)}{λ + t \left(° C\right)}\right)}{\left(273 . 15 ° C + t \left(° C\right)\right)} ,$ wobei

| Zustand | *t*_{Bereich} (°C) | α (hPa) | β | λ (°C) |
|---|---|---|---|---|
| Über Wasser | **-45 - 60** | **6.112** | **17.62** | **243.12** |
| Über Eis | **-80 - 0.01** | **6.112** | **22.46** | **272.62** |

Falls die die Taupunkt-Temperaturen für die Steuerung verwendet werden, wird die jeweilige Taupunkt-Temperatur ermittelt nach der Formel: ${T}_{T} \left(L {F}_{rel .} , T \left(° K\right)\right) = {T}_{n} \times \frac{In \left(\frac{L {F}_{rel .}}{100 %}\right) + \frac{m \times T \left(° K\right)}{{T}_{n} + T \left(° K\right)}}{m - In \left(\frac{L {F}_{rel .}}{100 %}\right) - \frac{m \times T \left(° K\right)}{{T}_{n} + T \left(° K\right)}}$ wobei

| *T-Bereich* | *Tₙ* (°C) | m |
|---|---|---|
| Über Wasser, **0-50**°C | **243-12** | **17,62** |
| Über Eis, -**40-0**°C | **274,62** | **22,46** |

Eine entsprechende Belüftungsanlage zum Belüften eines Raumes gemäß der Erfindung umfasst die Merkmale von Anspruch 8.

Damit die Sensoren und/oder die Steuerung zumindest die Taupunkt-Temperatur innerhalb und außerhalb des Raumes, also an dem Innensensor und dem Außensensor, bestimmen können, können die beiden Sensoren entweder die relative Luftfeuchtigkeit und die Temperatur messen oder direkt die absolute Luftfeuchtigkeit messen, woraus die Steuerung, oder ein Prozessor z.B. in dem jeweiligen Sensor, die absolute Luftfeuchtigkeit errechnet. Als Luftdruck wird dann ein vorgegebener, für diese Höhe, auf der die Belüftungsanlage arbeitet, mittlerer Luftdruck, oder ein unabhängig von der Meereshöhe bekannter Norm-Luftdruck in die Steuerung eingegeben, außer Innensensor und Außensensor sind zusätzlich in der Lage, den aktuellen Luftdruck zu messen. Dann wird letzterer benutzt.

Die absolute Luftfeuchtigkeit wird aus Temperatur und relativer Luftfeuchtigkeit nach den bekannten Zusammenhängen ermittelt, siehe insbesondere Figur **3**.

Rechnerisch wird von der Steuerung die absolute Luftfeuchtigkeit aus der relativen Luftfeuchtigkeit und der Temperatur ermittelt, insbesondere unter Zugrundelegung eines fix vorgegebenen, insbesondere durchschnittlichen, Luftdrucks nach den oben angegebenen Formeln.

Falls für die Steuerung die Taupunkt-Temperaturen verwendet werden, wird die jeweilige Taupunkt-Temperatur ebenfalls ermittelt nach der zum Verfahren erläuterten Formel.

Die Steuerung weist vorzugsweise ein Display auf, das für den Innensensor und den Außensensor getrennt die Taupunkt-Temperaturen und/oder die absolute Luftfeuchtigkeit anzeigt.

Darüber hinaus kann auch die Taupunkt-Temperaturdifferenz und/oder die absolute Luftfeuchte-Differenz zwischen innen und außen angezeigt werden.

Zusätzlich kann das Display insbesondere auch die aktuelle Temperatur im Raum und außerhalb des Raumes anzeigen, wie an den jeweiligen Sensoren gemessen.

Die beiden Sensoren und/oder der wenigstens eine Lüfter sind mit der Steuerung signaltechnisch per Kabel oder drahtlos, insbesondere per Funk, verbunden.

Falls die Lüftungsanlage einen zweiten Lüfter umfasst, sodass der eine Lüfter Außenluft in den Raum transportiert und der andere Lüfter Innenluft nach außen abführt, so sind die beiden Lüfter vorzugsweise im Raum einander gegenüberliegend, mit einem maximal zueinander möglichen Abstand, angeordnet, um den Raum in seiner Gesamtheit möglichst gut zu durchströmen.

Falls die Anlage nur einen Lüfter umfasst, ist zusätzlich - vorzugsweise wieder an einem von dem einen Lüfter möglichst weit entfernten Punkt des Raumes - eine weitere Luftöffnung notwendig, die nur dann offen steht, wenn belüftet wird. Sie verfügt also über ein Verschlusselement, welches nur bei Aktivieren des einen Lüfters, vorzugsweise aktiv, geöffnet wird, beispielsweise in Form einer Klappe.

Der eine oder auch die vorhandenen zwei Lüfter verfügen ebenfalls über Klappen, die bei deaktiviertem Lüfter die Luftdurchtrittsöffnung möglichst dicht verschließen, und nur bei laufendem Lüfter geöffnet sind.

Die Steuerung enthält in der Regel ein Relais. Vorzugsweise enthält die Steuerung auch eine Testfunktion für dieses Relais, um jederzeit feststellen zu können, ob das Relais ordnungsgemäß funktioniert, was für die Gesamtfunktion der Steuerung ausschlaggebend ist.

Die Steuerung kann vorzugsweise ein Programm für Dauerlüftung enthalten, bei dem durchgehend gelüftet wird, sofern die Voraussetzung dafür erfüllt ist, also Taupunkt-Temperatur außen < als Taupunkt-Temperatur im zu belüftenden Raum oder/und absolute Luftfeuchtigkeit außen < als absolute Luftfeuchtigkeit im zu belüftenden Raum.

Die Steuerung kann vorzugsweise auch ein Kühlprogramm enthalten, bei dem die Temperatur im Raum durch Zuführen von kälterer Außenluft gesenkt werden kann. Die Zuführung von Außenluft kann dabei solange fortgesetzt werden, solange entweder die relative Luftfeuchtigkeit im Raum und/oder die absolute Luftfeuchtigkeit im Raum nicht über einen entsprechenden vorgegebenen maximalen Grenzwert, also maximale vorgegebene relative Luftfeuchtigkeit oder maximale vorgegebene absolute Luftfeuchtigkeit, steigt, sofern nicht schon vorher die gewünschte Ziel-Temperatur erreicht ist.

Falls für die Steuerung der Taupunkt verwendet wird, wird die Zuführung von Außenluft fortgesetzt, solange die Taupunkt-Temperatur außen niedriger ist als die Taupunkt-Temperatur innen.

Die Steuerung kann auch ein Heizprogramm enthalten, bei dem die Temperatur im Raum durch Zuführen von wärmerer Außenluft erhöht werden kann. Die Zufuhr von Außenluft kann dabei solange fortgesetzt werden, bis die relative Luftfeuchtigkeit im Raum nicht über eine vorgegebene maximale relative Luftfeuchtigkeit im Raum steigt und/oder die absolute Luftfeuchtigkeit im Raum nicht über eine vorgegebene maximale absolute Luftfeuchtigkeit im Raum steigt und/oder die Taupunkt-Temperatur im Raum nicht unter die Taupunkt-Temperatur außerhalb des Raumes fällt, sofern nicht schon vorher die gewünschte Ziel-Temperatur erreicht ist.

Vorzugsweise ist der Feuchtigkeitssensor ein kapazitiver Sensor, da diese besonders genau messen und langlebig sind.

Aus dem gleichen Grund ist der Temperatursensor vorzugsweise ein Bend-Gap-Sensor.

Die Lüftungsanlage ist vorzugsweise so aufgebaut, dass keine signifikante Temperatur-Leitung von der Steuerung, insbesondere von deren Prozessor, an den Sensor, insbesondere den Feuchtigkeitssensor, erfolgt.

### c) Ausführungsbeispiele

Ausführungsformen gemäß der Erfindung sind im Folgenden beispielhaft näher beschrieben. Es zeigen:
- Fig. **1**:: eine Belüftungssituation,
- Fig. **2**a, b:: den Taupunkt in Abhängigkeit vom Wasserdampf-Partialdruck und der Lufttemperatur,
- Fig. **3**:: die Taupunkt-Temperatur in Abhängigkeit von der Lufttemperatur und der relativen Luftfeuchtigkeit

**Figur 1** zeigt die typische Anwendung, bei der die Belüftungsanlage eingebaut ist in einem Raum **50**, dessen Innenluft **52** zu feucht ist, beispielsweise in einer Garage oder einem Kellerraum:
An möglichst weit voneinander entfernten Punkten, der Lufteintrittsstelle - in diesem Fall links die Lufteintrittsöffnung **9** - und der Luftaustrittsstelle - in diesem Fall rechts die Luftaustrittsöffnung **11** - ist jeweils ein motorisch angetriebener Lüfter **1** montiert. Der Lüfter **1** an der linken Seite in der Lufteintrittsöffnung **9** besitzt eine solche Drehrichtung, dass er Außenluft **51** in den Raum **50** transportiert.

Der am rechten Bildrand dargestellte Lüfter **1** in der Luftaustrittsöffnung **11** besitzt im aktivierten Zustand eine solche Drehrichtung, dass er Innenluft **52** nach außerhalb des Raumes **50** abtransportiert.

Im deaktivierten Zustand verschließen die Lüfter **1** oder insbesondere daran befestigte Verschlussklappen **12** die jeweilige Öffnung **9**, **11** möglichst dicht. Ist nur in einer der Öffnungen **9**, **11** ein Lüfter **1** vorhanden, so muss die andere Öffnung zumindest derartige Verschlussklappen **12** aufweisen, die bei inaktivem Lüfter **1** die entsprechende Öffnung möglichst dicht verschließen.

Außerhalb des Raumes **50**, möglichst nah an der Lufteinlassöffnung **9**, ist ein Außensensor **4** angeordnet, und innerhalb des Raumes **50** ein Innensensor 3, die beide jeweils an ihrer Position die vorherrschende Temperatur der Luft als auch die relative Luftfeuchtigkeit messen.

Sie geben ihre Messwerte an eine Steuerung **2** weiter, die vorzugsweise witterungsgeschützt, im z.B. Inneren des Raumes **50**, angeordnet ist, und die signaltechnisch auch mit den beiden Lüftern **1** und/oder den Verschlussklappen **12** der Öffnungen **9**, **11** in Verbindung steht und diese ansteuert, also den Lüfter **1** ein- oder ausschaltet und ggf. in seiner Drehzahl reguliert als auch die Verschlussklappen **12** öffnet oder schließt.

Eine Belüftung wird nur dann vorgenommen und der mindestens eine entsprechende Lüfter **1** in Drehung versetzt, wenn die weiter oben beschriebenen Voraussetzungen vorliegen.

**Figur 2a** zeigt den Zusammenhang zwischen der Lufttemperatur, dem Wasserdampf-Partialdruck, der relativen Luftfeuchtigkeit LF_{rel.} und der Taupunkt-Temperatur T_{T} in Form der sog. Taupunktkurve.

Daraus ist ersichtlich, dass der Taupunkt, also **100** % relativer Luftfeuchtigkeit, aufgetragen über der Lufttemperatur, eine exponentiell ansteigende Kurve bildet und der Taupunkt bei jeder Temperatur bei einem anderen Wasserdampf-Partialdruck vorliegt.

Der Luftdruck setzt sich zusammen aus den Partialdrücken der in der Luft enthaltenen Bestandteile, bei mit Wasserdampf beladener Luft also dem Partialdruck des Wasserdampfes, dem Partialdruck des Sauerstoffes, dem Partialdruck des Stickstoffes und dem Partialdruck der weiteren in der Luft enthaltenen Bestandteile.

Sofern man bei einer aktuellen Situation z.B. in Form feuchter Luft deren Temperatur T_{L} und deren relative Feuchtigkeit LF_{rel.} kennt, kann man diese aktuelle Situation in diesem Diagramm eintragen in Form einer vertikalen Linie bei der vorliegenden Temperatur:
Deren Länge von der horizontalen Abszisse bis zur Taupunkt-Kurve bedeutet **100** % rel. Luftfeuchtigkeit und auf dieser Strecke kann von unten her die aktuelle Situation x entsprechend des Prozentwertes der relativen Luftfeuchtigkeit LF_{rel.} aufgetragen werden in Form dieses Prozentwertes auf der genannten Strecke von unten her, z.B. **42** %.

Auf der Horizontalen kann man von dieser aktuellen Situation x aus ablesen, dass dabei der aktuelle Wasserdampf-Partialdruck **20** kPa beträgt. Wo diese Horizontale die Taupunkt-Kurve schneidet, kann exakt darunter die Taupunkt-Temperatur T_{T} für die aktuelle Situation x abgelesen werden.

Würde man also in der aktuellen Situation die Lufttemperatur auf die Taupunkt-Temperatur T_{T} absenken, würde ab Erreichen dieser Temperatur sich die in der Luft enthaltene Feuchtigkeit kondensieren und als Wasser ausfallen.

Diese Grafik zeigt weiterhin, dass sich bei ändernder Temperatur, aber gleichbleibender gelöster Wassermenge pro Volumeneinheit Luft die relative Luftfeuchtigkeit LF_{rel.} ändert, und somit aus dieser Grafik der Zusammenhang zwischen absoluter und relativer Luftfeuchtigkeit nicht bestimmt werden kann.

In **Figur 3** ist dagegen die Taupunkt-Temperatur T_{T} in einfacher Form über der Lufttemperatur T_{L} aufgetragen und ablesbar, und zwar für unterschiedliche relative Luftfeuchtigkeiten LFᵣₑₗ.

Für den Zustand im Inneren (I) eines Raumes ist die Temperatur im Inneren als auch die Taupunkt-Temperatur im Inneren T_{Ti} unmittelbar ablesbar.

Die Situation A**1.1** ist als typische äußere Sommersituation eingetragen, mit einer Temperatur deutlich höher gegenüber der des Innenraumes und einer niedrigeren relativen Luftfeuchtigkeit.

Unmittelbar ablesbar ist hierbei, dass dann auch die Taupunkt-Temperatur außen T_{TA} niedriger ist als die Taupunkt-Temperatur Innen T_{TI}, und gelüftet werden kann.

Das gleiche gilt für die dargestellte typische Wintersituation bei A**1.3**, wo die Außen-Temperatur deutlich niedriger als die Temperatur im Innenraum ist, aber ebenfalls bei einer niedrigeren relativen Luftfeuchtigkeit als im Innenraum. Auch hier sind die Bedingungen für Belüftung gegeben.

Gleichzeitig ist eine Ausnahmesituation in Form der Sommersituation als A**1.2** dargestellt, nämlich schwüle, feuchte Sommerluft, also bei gleicher hoher Temperatur wie bei A**1.1**, aber mit deutlich höherer relativer Luftfeuchtigkeit. Dabei ist unmittelbar ersichtlich, dass dann die Taupunkt-Temperatur T_{TA} außen höher liegt als die Taupunkt-Temperatur T_{TI} Innen und nicht gelüftet werden sollte.

**Figur 2b** zeigt nun in einer Ausschnittsituation aus Figur **2**a für den relevanten Temperaturbereich ebenfalls die Situation im Innenraum (I) sowie die Außensituation in zwei typischen Sommersituationen A**1.1** und A**1.2** und einer typischen Wintersituation A**1.3**.

Da der Wasserdampf-Partialdruck stark mit der absoluten Luftfeuchtigkeit (Masse an Wasser pro Volumeneinheit Luft) korreliert, ist die senkrechte Koordinate auch als absolute Luftfeuchtigkeit zu betrachten.

Dies zeigt ebenfalls unmittelbar, dass es Situationen wie A**1.2** geben kann, in denen die Taupunkt-Temperatur T_{TA1.2} außen höher liegt als die Taupunkt-Temperatur innen T_{Ti}, und dennoch die absolute Luftfeuchtigkeit außen höher liegen kann als innen und somit eine Belüftung des Raumes kontraproduktiv wäre.

Für eine absolut sichere Belüftung müssten also auch die absoluten Luftfeuchtigkeiten innen und außen miteinander verglichen werden, dafür ist jedoch ein bei der Auswertung der Sensormesswerte sehr viel höherer Auswertungs- und Umrechnungsaufwand zu betreiben.

Wie die Situationen von A**1.1** und A**1.3** im Vergleich zu I zeigen, reicht jedoch in den meisten Fällen ein Vergleich der Taupunkt-Temperaturen (z.B. T_{Ta1.1} < T_{Ti}) aus als Entscheidungsgrundlage für die Belüftung.

### BEZUGSZEICHENLISTE

- 1: Lüfter
- 2: Steuerung
- 3: Innensensor
- 4: Außensensor
- 5: Temperaturdifferenz
- 7: Mindesttemperatur
- 8: Display
- 9: Lufteintrittsöffnung
- 10: Strömungsrichtung
- 11: Luftaustrittsöffnung
- **12**: Verschlussklappe
- **50**: Raum
- **51**: Außenluft
- **52**: Innenluft
- LF_{rel.}: relative Luftfeuchtigkeit
- LF_{abs.}: absolute Luftfeuchtigkeit
- p: Luftdruck
- T_{Ti}: Taupunkt-Temperatur innen
- T_{Ta}: Taupunkt-Temperatur außen
- T_{Li}: Luft-Temperatur innen
- T_{La}: Luft-Temperatur außen
- X: aktuelle Situation

## Patentansprüche

1. **Verfahren** zum Belüften eines Raumes (**50**) mittels gesteuerter Zuführung von Außenluft (**51**) an einer Zuführungsstelle des Raumes (**50**) und Abführung von Innenluft (**52**) an einer Abführungsstelle entfernt von der Zuführungsstelle, wobei die Taupunkt-Temperatur (T_{Ta}) der Außenluft (**51**) und die Taupunkt-Temperatur (T_{Ti}) der Innenluft (**52**) aus einer von einem Innensensor (**3**) gemessenen Innenlufttemperatur und inneren relativen Feuchte und einer von einem Außensensor (**4**) gemessenen Außenlufttemperatur und äußeren relativen Feuchte von den Sensoren oder einer Steuerung bestimmt werden,
**dadurch gekennzeichnet, dass**
die Zu- und Abführung nur dann erfolgt, wenn die Taupunkt-Temperatur (T_{Ta}) der Außenluft (**51**) um eine frei wählbare und einstellbare Mindest-Temperaturdifferenz (**5**) geringer ist als die Taupunkt-Temperatur (T_{Ti}) der Innenluft (**52**).

2. Verfahren zum Querlüften eines Raumes (**50**) mittels gesteuerter Zuführung von Außenluft (**51**) an einer Zuführungsstelle des Raumes (**50**) und Abführung von Innenluft an einer Abführungsstelle entfernt von der Zuführungsstelle, insbesondere nach Anspruch **1**,
**dadurch gekennzeichnet, dass**
die absolute Luftfeuchtigkeit (LF_{abs}) der Außenluft (**51**) und die absolute Luftfeuchtigkeit (LF_{abs}) der Innenluft (**52**) aus einer von einem Innensensor (**3**) gemessenen Innenlufttemperatur und inneren relativen Feuchte und einer von einem Außensensor (**4**) gemessenen Außenlufttemperatur und äußeren relativen Feuchte von den Sensoren oder einer Steuerung bestimmt werden und
die Zu- und Abführung nur dann erfolgt, wenn die absolute Luftfeuchtigkeit (LF_{abs}) der Außenluft (**51**) um eine absolute Feuchtigkeitsdifferenz, welche frei wählbar und einstellbar ist, geringer ist als die absolute Luftfeuchtigkeit (LF_{abs}) der Innenluft (**52**).

3. Verfahren nach einem der vorhergehenden Ansprüche,
**dadurch gekennzeichnet, dass**
die Zu- und Abführung nur dann erfolgt, wenn die Lufttemperatur T_{Li} im Inneren eines Raumes (**50**) über einer vorgegebenen Mindesttemperatur (**7**) liegt, und/oder bei laufender Zu- und Abführung diese beendet wird, wenn die Temperaturdifferenz (**5**) und/oder die absolute Feuchtigkeitsdifferenz eine vorgegebene jeweilige Mindestdifferenz unterschreitet.

4. Verfahren nach Anspruch **3**,
**dadurch gekennzeichnet, dass**
die Zu- und Abführung bei Vorliegen der Mindesttemperatur (**7**) in Intervallen erfolgt und dabei die Belüftungsintervalle insbesondere nicht länger sind als die Pausenintervalle, vorzugsweise nur **1**/**5**, besser **1**/**10**, besser **1**/**20** solange wie die Pausenintervalle,
und/oder die Luftdrücke zur Bestimmung der absoluten Luftfeuchtigkeiten von dem Innensensor (**3**) und dem Außensensor (**4**) gemessen werden.

5. Verfahren nach einem der Ansprüche 2 bis 4,
**dadurch gekennzeichnet, dass**
für die absolute Luftfeuchtigkeit (LF_{abs}) der Innenluft (**52**), ein durchschnittlicher Luftdruck angenommen wird oder im Falle einer vorhandenen Luftdruckmessung der tatsächlich gemessene Luftdruck verwendet wird.

6. Verfahren nach einem der vorhergehenden Ansprüche,
**dadurch gekennzeichnet, dass**
ein Temperatur-Sensor und ein Feuchtigkeitssensor des Außensensors (**4**) und/oder des Innensensors (**3**) höchstens alle **1000** ms aktiviert wird/werden, wobei das Verhältnis der Dauern von Deaktivität zu Aktivität dieser Sensoren (**3**, **4**) abhängig von der zuletzt gemessenen Temperatur vergrößert wird, wenn die Temperatur gefallen ist.

7. Verfahren nach einem der vorhergehenden Ansprüche,
**dadurch gekennzeichnet, dass**
die absolute Luftfeuchtigkeit (LF_{abs.}) ermittelt wird aus der relativen Luftfeuchtigkeit (LF_{rel.}) und der von einem Sensor (**3**, **4**) gemessenen Temperatur (T_{L}) der Luft, insbesondere unter Zugrundelegung eines durchschnittlichen Luftdruckes (p), nach der Formel $L {F}_{abs .} = 216 . 7 \times \frac{\frac{L {F}_{rel}}{100 %} \times α \times exp \left(\frac{β \times t \left(° C\right)}{λ + t \left(° C\right)}\right)}{\left(273 . 15 ° C + t \left(° C\right)\right)} ,$ wobei
| Zustand | *t*_{Bereich} (°C) | α (hPa) | β | λ (°C) |
|---|---|---|---|---|
| Über Wasser | **-45 - 60** | **6.112** | **17.62** | **243.12** |
| Über Eis | **-80 - 0.01** | **6.112** | **22.46** | **272.62** |
und/oder die Taupunkt-Temperatur ermittelt wird aus ${T}_{T} \left(L {F}_{rel .} , T \left(° K\right)\right) = {T}_{n} \times \frac{In \left(\frac{L {F}_{rel .}}{100 %}\right) + \frac{m \times T \left(° K\right)}{{T}_{n} + T \left(° K\right)}}{m - In \left(\frac{L {F}_{rel .}}{100 %}\right) - \frac{m \times T \left(° K\right)}{{T}_{n} + T \left(° K\right)}}$ wobei
| *T-Bereich* | *Tₙ* (°C) | m |
|---|---|---|
| Über Wasser, **0-50**°C | **243,12** | **17,62** |
| Über Eis, **-40-0**°C | **274,62** | **22,46** |

8. **Belüftungsanlage** zum Belüften eines Raumes (**50**) mittels gesteuerter Zuführung von Außenluft (**51**) und Abführung von Innenluft (**52**) mit
- mindestens einem Lüfter (**1**),
- einem Innensensor (**3**),
- einem Außensensor (**4**),
- einer Steuerung (**2**), die den wenigstens einen Lüfter (1) ansteuert und die Messwerte der Sensoren (**3**, **4**) erhält,
**dadurch gekennzeichnet, dass**
- der Innensensor (**3**) und der Außensensor (**4**) in der Lage sind, entweder
-- die absolute Luftfeuchtigkeit zu messen oder
-- die relative Luftfeuchtigkeit (LF_{rel.}) und die Temperatur (T_{L}) der Luft zu messen,
- die Steuerung (**2**) in der Lage ist, im Falle der Messung von relativer Luftfeuchtigkeit (LF_{rel.}) und Temperatur (T_{L}) der Luft durch die Sensoren (**3**, **4**) daraus die absolute Luftfeuchtigkeit (LF_{abs}) am Innensensor (3) und am Außensensor (**4**) zu ermitteln und
- die Steuerung (**2**) die Messwerte der Sensoren (**3**, **4**) erhält und den wenigstens einen Lüfter zur Zu- und Abführung von Luft ansteuert, wenn die absolute Luftfeuchtigkeit (LF_{abs}) der Außenluft (**51**) um eine absolute Feuchtigkeitsdifferenz, welche frei wählbar und einstellbar ist, geringer ist als die absolute Luftfeuchtigkeit (LF_{abs}) der Innenluft (**52**).

9. Belüftungsanlage nach Anspruch **8**,
**dadurch gekennzeichnet, dass**
Innensensor (**3**) und Außensensor (**4**) in der Lage sind, den Luftdruck (p) zu messen,
und/oder der Luftdruck (p) im Falle, dass die Zu-und Abführung nur dann erfolgt, wenn die absolute Luftfeuchtigkeit (LF_{abs}) der Außenluft (**51**) geringer ist als die absolute Luftfeuchtigkeit (LF_{abs}) der Innenluft (**52**) oder die absolute Luftfeuchtigkeit (LF_{abs}) der Außenluft (**51**) um eine absolute Feuchtigkeitsdifferenz geringer ist als die absolute Luftfeuchtigkeit (LF_{abs}) der Innenluft (**52**),ein durchschnittlicher Luftdruck angenommen wird oder im Falle einer vorhandenen Druckmessung der tatsächlich gemessene Luftdruck verwendet wird.

10. Belüftungsanlage nach einem der vorhergehenden Vorrichtungsansprüche,
**dadurch gekennzeichnet, dass**
die Steuerung (**2**) in der Lage ist, die absolute Luftfeuchtigkeit zu ermitteln aus der relativen Luftfeuchtigkeit (LF_{rel.}) und der von einem Sensor (**3**, **4**) gemessenen Temperatur (T_{L}) der Luft, insbesondere unter Zugrundelegung eines durchschnittlichen Luftdrucks, nach der Formel $L {F}_{abs .} = 216 . 7 \times \frac{\frac{L {F}_{rel}}{100 %} \times α \times exp \left(\frac{β \times t \left(° C\right)}{λ + t \left(° C\right)}\right)}{\left(273 . 15 ° C + t \left(° C\right)\right)} ,$ wobei
| Zustand | *t*_{Bereich} (°C) | α (hPa) | β | λ (°C) |
|---|---|---|---|---|
| Über Wasser | **-45 - 60** | **6.112** | **17.62** | **243.12** |
| Über Eis | **-80 - 0.01** | **6.112** | **22.46** | **272.62** |

11. Belüftungsanlage nach einem der vorhergehenden Vorrichtungsansprüche,
**dadurch gekennzeichnet, dass**
die Steuerung (**2**) in der Lage ist, die Taupunkt-Temperatur zu ermitteln aus ${T}_{T} \left(L {F}_{rel .} , T \left(° K\right)\right) = {T}_{n} \times \frac{In \left(\frac{L {F}_{rel .}}{100 %}\right) + \frac{m \times T \left(° K\right)}{{T}_{n} + T \left(° K\right)}}{m - In \left(\frac{L {F}_{rel .}}{100 %}\right) - \frac{m \times T \left(° K\right)}{{T}_{n} + T \left(° K\right)}}$ wobei
| *T-Bereich* | *Tₙ* (°C) | m |
|---|---|---|
| Über Wasser, **0-50**°C | **243-12** | **17,62** |
| Über Eis, **-40-0**°C | **274,62** | **22,46** |

12. Belüftungsanlage nach einem der vorhergehenden Vorrichtungsansprüche,
**dadurch gekennzeichnet, dass**
die Steuerung (**2**) ein Display (**8**) aufweist, das für Außen- und Innensensor (**4**, **3**) getrennt die Taupunkt-Temperatur (T_{T}) und/oder die absolute Luftfeuchte (LF_{abs}) anzeigt,
und/oder die Steuerung (**2**) ein Display (**8**) aufweist, das für Außen- und Innensensor (**4**, **3**) getrennt die aktuelle Temperatur (T_{L}) der Luft anzeigt.

13. Belüftungsanlage nach einem der vorhergehenden Vorrichtungsansprüche,
**dadurch gekennzeichnet, dass**
die beiden Sensoren (**3**, **4**) und der wenigstens eine Lüfter (**1**) mit der Steuerung (**2**) signaltechnisch drahtlos, insbesondere per Funk, verbunden sind, und/oder die Lüftungsanlage zwei Lüfter (**1**) an voneinander entfernten Punkten des Raumes (**50**), insbesondere im Raum (**50**) einander gegenüber liegend an maximal voneinander entfernten Punkten, umfasst.

14. Belüftungsanlage nach einem der vorhergehenden Vorrichtungsansprüche,
**dadurch gekennzeichnet, dass**
der Außen- oder der Innensensor (**4**, **3**) einen Prozessor zur Bestimmung der Taupunkt-Temperatur und/oder der absoluten Luftfeuchtigkeit beinhalten, insbesondere einen Chip, insbesondere einen CMOS-Chip,
und/oder die Steuerung (**2**) eine Testfunktion für das enthaltene Relais enthält.

15. Belüftungsanlage nach einem der vorhergehenden Vorrichtungsansprüche,
**dadurch gekennzeichnet, dass**
die Steuerung (**2**) ein Programm für Dauerlüftung enthält, bei dem immer gelüftet wird, sofern die Voraussetzung (Taupunkt-Temperatur außen (T_{Ta}) < als Taupunkt-Temperatur innen (T_{Ti}) und ggf. zusätzlich absolute Luftfeuchtigkeit außen < als absolute Luftfeuchtigkeit innen) erfüllt ist,
und/oder die Steuerung (**2**) ein Kühlprogramm enthält, bei dem die Temperatur im Raum (**50**) durch Zuführen von kälterer Außenluft gesenkt werden kann, sofern dabei eine relative und/oder absolute Luftfeuchtigkeit im Raum nicht über eine vorgegebene max. relative und/oder absolute Raumluftfeuchte übersteigt.

16. Belüftungsanlage nach einem der vorhergehenden Vorrichtungsansprüche,
**dadurch gekennzeichnet, dass**
die Steuerung (**2**) ein Heizprogramm enthält, bei dem die Temperatur im Raum (**50**) durch Zuführen von wärmerer Außenluft erhöht werden kann, sofern dabei eine relative und/oder absolute Luftfeuchtigkeit im Raum nicht über eine vorgegebene max. relative und oder absolute Luftfeuchtigkeit im Raum (**50**) steigt,
und/oder der Feuchtigkeitssensor ein kapazitiver Sensor ist.

17. Belüftungsanlage nach einem der vorhergehenden Vorrichtungsansprüche,
**dadurch gekennzeichnet, dass**
der Temperatursensor ein Bend-Gap-Sensor ist,
und/oder die Lüftungsanlage so aufgebaut ist, dass keine signifikante Temperaturleitung von der Steuerung (**2**), insbesondere deren Prozessor, an den Feuchtigkeitssensor erfolgt.

## Claims

1. A method for ventilating a room (50) by controlled feeding of external air (51) at a feed location of the room (50) and exhausting internal air (52) at an exhaust location remote from the feed location,
wherein a dew point temperature (T_{Ta}) of the external air (51) and a dew point temperature (T_{Ti}) of the internal air (52) are determined from an internal relative humidity and from an internal air temperature measured by an internal sensor (3) and from an external relative humidity and an external air temperature measured by an external sensor (4) by the sensors or by a control,
**characterized in that**
the feeding and exhausting is only performed when the dew point temperature (T_{Ta}) of the external air (51) is lower by a random selectable and adjustable minimum temperature difference (5) than the dew point temperature (T_{Ti}) of the internal air (52).

2. The method for cross ventilating the room (50) by controlled feeding of external air (51) at a feed location of the room (50) and exhausting internal air at an exhaust location remote from the feed location, in particular according to claim 1,
**characterized in that**
an absolute air humidity (LF_{abs}) of the external air (51) and an absolute air humidity (LF_{abs}) of the internal air (52) is determined from an internal air temperature measured by an internal sensor (3) and an inner relative humidity and an external air temperature measured by an external sensor (4) and an external relative humidity by sensors or by a control, and the feeding and exhausting is only performed when the absolute air humidity (LF_{abs}) of the external air (51) is lower by an absolute humidity difference which is freely selectable and adjustable, than the absolute air humidity (LF_{abs}) of the internal air (52).

3. The method according to one of the preceding claims,
**characterized in that**
feeding and exhausting is only performed when the air temperature (T_{Ti}) in the interior of the room (50) is above a predetermined minimum temperature (7) and/or the feeding an exhausting is terminated when the temperature difference (5) and/or the absolute humidity difference undercuts a predetermined respective minimum difference.

4. The method according to claim 3,
**characterized in that**
feeding and exhausting is performed in intervals when the minimum temperature (7) is detected and the ventilation intervals are not longer than the break intervals, advantageously the ventilation intervals only 1/5, better 1/10, better 1/20^{th} of a length of the break intervals and/or air pressures for determining absolute humidities are measured by the internal sensor (3) and the external sensor (4).

5. The method according to one of the claims 2 through 4,
**characterized in that**
an average air pressure is presumed for the absolute air humidity (LF_{abs}) of the internal air (52) or the actually measured air pressure is used in case of an existing air pressure measurement.

6. The method according to one of the preceding claims,
**characterized in that**
a temperature sensor and a humidity sensor of the external sensor (4) and/or of the internal sensor (3) is activated at the most every 1000 ms, wherein a ratio of durations of non-activity to activity of the sensors (3, 4) is increased as a function of the last measured temperature when the temperature has dropped.

7. The method according to one of the preceding claims, **characterized in that** the absolute air humidity (LF_{abs}) is determined from the relative air humidity (LF_{rel.}) and an air temperature (T_{L}) measured by a sensor (3, 4), in particular based on an average air pressure (p) $L {F}_{abs .} = 216 . 7 \times \frac{\frac{L {F}_{rel}}{100 %} \times α \times exp \left(\frac{β \times t \left(° C\right)}{λ + t \left(° C\right)}\right)}{\left(273 . 15 ° C + t \left(° C\right)\right)} ,$ wherein
| Condition | *t*_{Range}(°C) | α (hPa) | β | λ (°C) |
|---|---|---|---|---|
| Over Water | **-45-60** | **6.112** | **17.62** | **243.12** |
| Over Ice | **-80 - 0.01** | **6.112** | **22.46** | **272.62** |
and/or the dew point temperature is determined from ${T}_{T} \left(L {F}_{rel .} , T \left(° K\right)\right) = {T}_{n} \times \frac{In \left(\frac{L {F}_{rel .}}{100 %}\right) + \frac{m \times T \left(° K\right)}{{T}_{n} + T \left(° K\right)}}{m - In \left(\frac{L {F}_{rel .}}{100 %}\right) - \frac{m \times T \left(° K\right)}{{T}_{n} + T \left(° K\right)}}$ wherein
| *T*-range | *Tₙ* (°C) | m |
|---|---|---|
| Over Water **0-50**°C | **243**,**12** | **17**,**62** |
| Over Ice, -**40-0**°C | **274**,**62** | **22**,**46** |

8. A ventilation arrangement for ventilating a room (50) by a controlled feeding of external air (51) and exhausting internal air (52), the ventilation comprising:
- at least one fan (1),
- an internal sensor (3)
- an external sensor (4)
- a control (2) that controls the at least one fan (1) and receives the measuring values of the sensors (3, 4),
**characterized in that**
- the internal sensor (3) and the external sensor (4) are configured to
- measure the absolute air humidity, or
- measure the relative air humidity (LF_{rel.}) and the temperature (T_{L.}) of the air,
- the control (2) is configured when measuring the relative air humidity (LF_{rel.}) and the temperature (T_{L.}) of the air by the sensors (3, 4) to determine the absolute air humidity (LF_{abs}) at the internal sensor (3) and at the external sensor (4) therefrom, and
- the control (2) receives the measurement valves of the sensors (3, 4) and controls at least one fan to feed and exhaust air when the absolute air humidity (LF_{abs}) of the external air (51) is less than the absolute air humidity (LF_{abs}) of the internal air (52) by an absolute humidity difference which is freely selectable and adjustable.

9. The ventilation arrangement according to claim 8,
**characterized in that** the internal sensor (3) and the external sensor (4) are configured to measure the air pressure (p), and/or
when the feeding and exhausting is only performed when the absolute air humidity (LF_{abs}) of the external air is less than the absolute air humidity (LF_{abs}) of the internal air (52) or the absolute air humidity (LF_{abs}) of the external air (51) is less by an absolute humidity difference than the absolute air humidity (LF_{abs}) of the inner air (52) the air pressure (p) is presumed to be an average air pressure or in case of an existing pressure measurement the actually measured air pressure is used.

10. The ventilation arrangement according to one of the preceding device claims,
**characterized in that**
the control (2) is configured to determine the absolute air humidity from the relative air humidity (LF_{rel.}) and from an air temperature (T_{L.}) measured by a sensor (3, 4), in particular based on an average air pressure according to the formula: $L {F}_{abs .} = 216 . 7 \times \frac{\frac{L {F}_{rel}}{100 %} \times α \times exp \left(\frac{β \times t \left(° C\right)}{λ + t \left(° C\right)}\right)}{\left(273 . 15 ° C + t \left(° C\right)\right)} ,$ wherein
| Condition | *^{t}*Range^{(°C)} | α (hPa) | β | λ (°C) |
|---|---|---|---|---|
| Over Water | **- 45-60** | **6.112** | **17.62** | **243.12** |
| Over Ice | **-80 - 0.01** | **6.112** | **22.46** | **272.62** |

11. The ventilation arrangement according to one of the preceding device claims, **characterized in that** the control (2) is configured to determine the dew point temperature from ${T}_{T} \left(L {F}_{rel .} , T \left(° K\right)\right) = {T}_{n} \times \frac{In \left(\frac{L {F}_{rel .}}{100 %}\right) + \frac{m \times T \left(° K\right)}{{T}_{n} + T \left(° K\right)}}{m - In \left(\frac{L {F}_{rel .}}{100 %}\right) - \frac{m \times T \left(° K\right)}{{T}_{n} + T \left(° K\right)}}$ wherein
| *T*-Range | *Tₙ* (°C) | m |
|---|---|---|
| Over Water , **0-50**°C | **243-12** | **17,62** |
| Over Ice , **-40-0**°C | **274,62** | **22,46** |

12. The ventilation arrangement according to one of the preceding device claims, **characterized in that** the control (2) includes a display (8) which displays a dew point temperature (T_{T}) and/or the absolute air humidity (LF_{abs}) separately for the external sensor and the internal sensor (4, 3), and/or the control (2) includes a display (8) which displays an actual air temperature (T_{L}) separately for the external sensor and the internal sensor (4, 3).

13. The ventilation arrangement according to one of the preceding device claims, **characterized in that**
- the two sensors (3, 4) and the at least one fan (1) are signal connected with the control (2) wirelessly, in particular by radio, and/or the ventilation arrangement includes two fans (1) at points of the room (50) that are remote from each other, in particular at points of the room (50) that are arranged opposite to each other at a maximum distance.

14. The ventilation arrangement according to one of the preceding device claims,
**characterized in that**
the external sensor or the internal sensor (4, 3) has a processor for determining the dew point temperature and/or absolute air humidity, in particular a chip, in particular a CMOS chip and/or
the control (2) has a test function for the included relay.

15. The ventilation arrangement according to one of the preceding device claims,
**characterized in that**
the control (2) includes a program for permanent ventilation where ventilation is continuously performed as long as the prerequisite (dew point temperature external (T_{Ta}) < dew point temperature internal (T_{Ti}) and optionally additionally absolute air humidity external < air humidity internal) and/or
the control (2) includes a cooling program where the temperature in the room (50) can be reduced by introducing colder external air as long as a relative and/or absolute air humidity in the room does not exceed a predetermined maximum relative and/or absolute room air humidity.

16. The ventilation arrangement according to one of the preceding device claims,
**characterized in that**
the control (2) includes a heating program according to which the temperature in the room (50) can be increased by feeding warmer external air as long as a relative and/or absolute air humidity in the room does not exceed a predetermined maximum relative and/or absolute air humidity in the room (50), and/or
the humidity sensor is a capacitive sensor.

17. The ventilation arrangement according to one of the preceding device claims,
**characterized in that**
the temperature sensor is a bend gap sensor, and/or
the ventilation arrangement is configured so that no significant temperature conduction is performed from the control (2) in particular its processor to the humidity sensor.

## Revendications

1. **Procédé** pour ventiler un espace (**50**) par un apport contrôlé d'air extérieur (**51**) à un endroit d'apport de l'espace (**50**) et par l'évacuation contrôlée d'air intérieur (**52**) à un endroit d'évacuation éloigné de l'endroit d'apport,
où la température de point de rosée (T_{Ta}) de l'air extérieur (**51**) et la température de point de rosée (T_{Ti}) de l'air intérieur (**52**) sont déterminées par les capteurs ou par une commande sur la base d'une température d'air intérieur et d'une humidité relative intérieure mesurées par un capteur intérieur (**3**) et d'une température d'air extérieur et d'une humidité relative extérieure mesurées par un capteur extérieur (**4**),
**caractérisé en ce que**
l'apport et l'évacuation ne sont réalisés que quand la température de point de rosée (T_{Ta}) de l'air extérieur (**51**) est plus basse que la température de point de rosée (T_{Ti}) de l'air intérieur (**52**) d'une différence de température minimale (**5**) librement choisissable et réglable.

2. Procédé de ventilation d'un espace par courants d'air (**50**) par un apport contrôlé d'air extérieur (**51**) à un endroit d'apport de l'espace (**50**) et par l'évacuation d'air intérieur à un endroit d'évacuation éloigné de l'endroit d'apport, en particulier selon la revendication 1,
**caractérisé en ce que**
l'humidité absolue (LF_{abs}) de l'air extérieur (**51**) et l'humidité absolue (LF_{abs}) de l'air intérieur (**52**) sont déterminées par les capteurs ou par une commande sur la base d'une température d'air intérieur et d'une humidité relative intérieure mesurées par un capteur intérieur (**3**) et d'une température d'air extérieur et d'une humidité relative extérieure mesurées par un capteur extérieur (**4**),
et
l'apport et l'évacuation ne sont réalisés que quand l'humidité absolue (LF_{abs}) de l'air extérieur (**51**) est plus basse que l'humidité absolue (LF_{abs}) de l'air intérieur (**52**) d'une différence d'humidité absolue librement choisissable et réglable.

3. Procédé selon une des revendications précédentes,
**caractérisé en ce que**
l'apport et l'évacuation ne sont réalisés que quand la température d'air T_{Li} à l'intérieur d'un espace (**50**) excède une température minimale définie (**7**) et/ou quand il est terminé au cours de l'apport et de l'évacuation lorsque la différence de température (**5**) et/ou la différence d'humidité absolue sont inférieures á une différence minimale respective définie.

4. Procédé selon la revendication 3,
**caractérisé en ce que**
à la température minimale (**7**) l'apport et l'évacuation sont réalisés à intervalles, les intervalles de ventilation n'étant en particulier pas plus longs que les intervalles de pause, ayant de préférence **1/5,** mieux **1/10,** mieux **1/20** de la longueur des intervalles de pause,
et/ou **en ce que** les pressions d'air pour déterminer les humidités absolues sont mesurées par le capteur intérieur (**3**) et le capteur extérieur (**4**).

5. Procédé selon une des revendications 2 à 4,
**caractérisé en ce que**
une pression d'air moyenne est supposée pour l'humidité absolue (LF_{abs}) de l'air intérieur (**52**), ou **en ce que** dans le cas de la présence d'une mesure de la pression d'air la pression d'air effectivement mesurée est utilisée.

6. Procédé selon une des revendications précédentes,
**caractérisé en ce que**
un capteur de température et un capteur d'humidité du capteur extérieur (**4**) et/ou du capteur intérieur (**3**) sont activés au maximum tous les **1000** ms, le rapport entre les durées de I non-activité à l'activité de ces capteurs (**3**, **4**) étant augmenté sur la base de la dernière température mesurée lorsque la température a baissée.

7. Procédé selon une des revendications précédentes,
**caractérisé en ce que**
l'humidité absolue (LF_{abs.}) est déterminée sur la base de l'humidité relative (LF_{rel.}) et la température (T_{L}) de l'air mesurée par un capteur (**3**, **4**), en particulier compte tenu d'une pression d'air moyenne (p) selon la formule $L {F}_{abs .} = 216 . 7 \times \frac{\frac{L {F}_{rel}}{100 %} \times α \times exp \left(\frac{β \times t \left(° C\right)}{λ + t \left(° C\right)}\right)}{\left(273 . 15 ° C + t \left(° C\right)\right)} ,$ avec
| Etat | t_{gamme} (°C) | α (hPa) | β | λ (°C) |
|---|---|---|---|---|
| sur l'eau | **-45-60** | **6.112** | **17.62** | **243.12** |
| sur la glace | **-80 - 0.01** | **6.112** | **22.46** | **272.62** |
et/ou la température de point de rosées est déterminée comme suit ${T}_{T} \left(L {F}_{rel .} , T \left(° K\right)\right) = {T}_{n} \times \frac{In \left(\frac{L {F}_{rel .}}{100 %}\right) + \frac{m \times T \left(° K\right)}{{T}_{n} + T \left(° K\right)}}{m - In \left(\frac{L {F}_{rel .}}{100 %}\right) - \frac{m \times T \left(° K\right)}{{T}_{n} + T \left(° K\right)}}$ avec
| *T gamme* | *Tₙ* (°C) | m |
|---|---|---|
| sur l'eau **0-50 °C** | **243,12** | **17,62** |
| sur la glace **-40 - 0 °C** | **274,62** | **22,46** |

8. **Système de ventilation** pour ventiler un espace (**50**) par un apport contrôlé d'air extérieur (**51**) et une évacuation contrôlée d'air intérieur (**52**) comprenant
- au moins un ventilateur (**1**),
- un capteur intérieur (**3**),
- un capteur extérieur (**4**),
- une commande (**2**) commandant ledit au moins un ventilateur (**1**) et recevant les valeurs mesurées des capteurs (**3**, **4**),
**caractérisé en ce que**
- le capteur intérieur (**3**) et le capteur extérieur (**4**) sont capables, ou
-- de mesurer l'humidité relative ou
-- de mesurer l'humidité relative (LF_{rel.}) et la température (T_{L}) de l'air,
- la commande (**2**) est capable, dans le cas d'une mesure de l'humidité relative (LF_{rel.}) et de la température (T_{L}) de l'air mesurée par les capteurs (**3**, **4**), de déterminer l'humidité absolue (LF_{abs}) au capteur intérieur (**3**) et au capteur extérieur (**4**), et
- la commande (**2**) reçoit les valeurs des capteurs (**3**, **4**) et commande ledit au moins un ventilateur pour l'apport et l'évacuation d'air quand l'humidité absolue (LF_{abs}) de l'air extérieur (**51**) est plus basse que l'humidité absolue (LF_{abs}) de l'air intérieur (**52**) d'une différence d'humidité absolue librement choisissable et réglable.

9. Système de ventilation selon la revendication 8,
**caractérisé en ce que** le capteur intérieur (**3**) et le capteur extérieur (**4**) sont capables de mesurer la pression d'air (p),
et/ou la pression d'air (p), dans le cas où l'apport et l'évacuation ne sont réalisés que quand l'humidité absolue (LF_{abs}) de l'air extérieur (**51**) est plus basse que l'humidité absolue (LF_{abs}) de l'air intérieur (**52**) ou l'humidité absolue (LF_{abs}) de l'air extérieur (**51**) est plus basse que l'humidité absolue (LF_{abs}) de l'air intérieur (**52**) d'une différence d'humidité absolue, une pression d'air moyenne est supposée ou que dans le cas d'une mesure de pression effectuée la pression d'air mesurée est utilisée.

10. Système de ventilation selon une des revendications de dispositif précédentes,
**caractérisé en ce que**
la commande (**2**) est capable de déterminer l'humidité absolue sur la base de l'humidité relative (LF_{rel.}) et de la température (T_{L}) de l'air mesurée par un capteur (**3**, **4**), en particulier compte tenu d'une pression d'air moyenne (p) selon la formule $L {F}_{abs .} = 216 . 7 \times \frac{\frac{L {F}_{rel}}{100 %} \times α \times exp \left(\frac{β \times t \left(° C\right)}{λ + t \left(° C\right)}\right)}{\left(273 . 15 ° C + t \left(° C\right)\right)} ,$ avec
| Etat | t_{gamme} (°C) | α (hPa) | β | λ (°C) |
|---|---|---|---|---|
| sur l'eau | **-45-60** | **6.112** | **17.62** | **243.12** |
| sur la glace | **-80-0.01** | **6.112** | **22.46** | **272.62** |

11. Système de ventilation selon une des revendications de dispositif précédentes,
**caractérisé en ce que**
la commande (**2**) est capable de déterminer la température de point de rosées comme suit ${T}_{T} \left(L {F}_{rel .} , T \left(° K\right)\right) = {T}_{n} \times \frac{In \left(\frac{L {F}_{rel .}}{100 %}\right) + \frac{m \times T \left(° K\right)}{{T}_{n} + T \left(° K\right)}}{m - In \left(\frac{L {F}_{rel .}}{100 %}\right) - \frac{m \times T \left(° K\right)}{{T}_{n} + T \left(° K\right)}}$ avec
| T gamme | Tₙ (°C) | m |
|---|---|---|
| sur l'eau **0-50 °C** | **243,12** | **17,62** |
| sur la glace **-40 - 0 °C** | **274,62** | **22,46** |

12. Système de ventilation selon une des revendications de dispositif précédentes,
**caractérisé en ce que**
la commande (**2**) comprend un affichage (**8**) indiquant la température de point de rosées (T_{T}) et/ou l'humidité absolue (LF_{abs}) séparément pour le capteur extérieur et le capteur intérieur (**4**, **3**),
et/ou la commande (**2**) comprend un affichage (**8**) indiquant la température de l'air (T_{L}) actuelle séparément pour le capteur extérieur et le capteur intérieur (**4**, **3**).

13. Système de ventilation selon une des revendications de dispositif précédentes,
**caractérisé en ce que**
les deux capteurs (**3**, **4**) et ledit au moins un ventilateur (**1**) sont, pour les signaux,
connectés sans fil avec la commande (**2**), en particulier par radio,
et/ou **en ce que** le système de ventilation comprend deux ventilateurs (**1**) à des points éloignés de l'espace (**50**), en particulier à des points opposés d'une distance maximale dans l'espace (**50**).

14. Système de ventilation selon une des revendications de dispositif précédentes,
**caractérisé en ce que**
le capteur extérieur ou le capteur intérieur (**4**, **3**) comprennent un processeur pour déterminer la température de point de rosées et/ou de l'humidité absolue, en particulier une puce, en particulier une puce CMOS,
et/ou la commande (**2**) comprend une fonction de test pour le relais inclus.

15. Système de ventilation selon une des revendications de dispositif précédentes,
**caractérisé en ce que**
la commande (**2**) comprend un programme pour une ventilation permanente, où la ventilation est permanente, pourvu que la condition (température de point de rosées extérieure (T_{Ta}) < température de point de rosées intérieure (T_{Ti}) et le cas échéant en outre l'humidité absolue extérieure < l'humidité absolue intérieure) soit remplie,
et/ou la commande (**2**) comprend un programme de réfrigération où la température dans l'espace (**50**) peut être baissée par l'apport d'air extérieure plus froide, pourvu qu'une humidité relative et/ou absolue dans l'espace n'excède pas une humidité relative et/ou absolue maximale prédéterminée dans l'espace.

16. Système de ventilation selon une des revendications de dispositif précédentes,
**caractérisé en ce que**
la commande (**2**) comprend un programme de chauffage, où la température dans l'espace (**50**) peut être augmentée par l'apport d'air extérieure plus chaude, pourvu qu'une humidité relative et/ou absolue dans l'espace n'excède pas une humidité relative et/ou absolue maximale prédéterminée dans l'espace (**50**),
et/ou le capteur d'humidité est un capteur capacitif.

17. Système de ventilation selon une des revendications de dispositif précédentes,
**caractérisé en ce que**
le capteur de température est un capteur Bend-Gap,
et/ou le système de ventilation est construit de telle maniéré qu'il n'y ait pas de transmission signifiante de température de la commande (**2**), en particulier de son processeur, au capteur d'humidité.
